# EUROPÄISCHE PATENTSCHRIFT

(11) **EP 0 778 236 B1**
(45) Veröffentlichungstag und Bekanntmachung des Hinweises auf die Patenterteilung: **22.09.1999**
(21) Anmeldenummer: 96118247.4
(22) Anmeldetag: 14.11.1996
(51) Int. Cl.: B65H 45/103, B65H 45/20

(54) **Vorrichtung zum Falten eines Bandmaterials in Zickzack-Schlaufen**
Apparatus for folding webs in zig-zag loops
Appareil pour plier des boucles de bandes en zig-zag

(30) Priorität: 09.12.1995 DE 29519515 U
(43) Veröffentlichungstag der Anmeldung: 11.06.1997
(73) Patentinhaber: Jakob Müller Deutschland GmbH, 58332 Schwelm (DE)
(72) Erfinder: Affüper, Hans, 42289 Wupertal (DE)
(74) Vertreter: Patentanwälte Dr. Solf & Zapf

(56) Entgegenhaltungen:
- WO-A-91/12194
- DE-C- 3 114 395
- US-A- 5 366 434

## Beschreibung

Die vorliegende Erfindung betrifft eine Vorrichtung zum Falten eines flexiblen, kontinuierlich zugeführten Bandmaterials, insbesondere eines elastischen Textilbandes, in Zickzack-Schlaufen, mit einem hin- und herbewegbaren Legewagen, der zwei mit zueinander parallelen Achsen nebeneinander angeordnete, gleichsinnig rotierend angetriebene Legerollen aufweist, zwischen denen das Bandmaterial von einer Zuführseite her eingezogen und durch die zur Band-Einzugsrichtung senkrechte Hin- und Herbewegung des Legewagens gefaltet sowie in einer der Einzugsrichtung entsprechenden Abführrichtung weiterbewegt wird, sowie mit Bremsmitteln zur Beaufschlagung der Längskanten des Bandmaterials mit einer Andruckkraft im Faltbereich, wobei als Bremsmittel im Bereich der Legerollen an deren Band-Austrittsseite eine Andruckleiste angeordnet ist, deren Länge mindestens gleich dem Bewegungsbereich des Legewagens ist, und die parallel hierzu verläuft.

Eine derartige Vorrichtung ist aus der DE 31 14 395 C2 sowie aus der parallelen EP 0 062 753 B1 bekannt. Diese bekannte Vorrichtung hat sich im praktischen Einsatz auch bereits sehr gut bewährt, da sie aufgrund der vorgesehenen Bremsmittel auch bei elastischem Bandmaterial eine bezüglich der Konstanz der Länge der Zickzack-Schlaufen gleichmäßig gute Legequalität gewährleistet. Allerdings kann bei besonders hohen Arbeitsgeschwindigkeiten das Problem auftreten, daß sich die gerade gelegte Zickzack-Schlaufe wieder entgegen der Einzugsrichtung zurückbewegt und dann womöglich zwischen der Andruckleiste und dem Legewagen verschlingt.

Der vorliegenden Erfindung liegt daher die Aufgabe zugrunde, ausgehend von der bekannten gattungsgemäßen Vorrichtung diese derart zu verbessern, daß auch mit problematischem, elastischem Bandmaterial die Kontinuität des Arbeitsablaufs gesteigert wird, d.h. störungsbedingte Stillstandszeiten der Vorrichtung vermieden werden.

Erfindungsgemäß wird dies dadurch erreicht, daß die Andruckleiste in ihrer Band-Andruckfläche über die Länge verteilt angeordnete Ausnehmungen zur Bildung von Band-Rückhaltekanten aufweist.

Erfindungsgemäß ist somit die Andruckfläche in Längsrichtung der Andruckleiste bereichsweise derart unterbrochen, daß das in Querrichtung mit der Andruckkraft beaufschlagte und hierdurch leicht in Querrichtung gewölbte Bandmaterial sich mit seiner Längskante bereichsweise in die Ausnehmungen hineinwölbt und hierdurch von den Rückhaltekanten "festgehalten" wird. Hierdurch wird eine Zurückbewegung der gerade gelegten Bandschlaufe in Richtung der Zuführseite effektiv vermieden.

Die Erfindung beruht dabei auf der Erkenntnis, daß besonders bei elastischem Bandmaterial von dem bereits gelegten "Schlaufenpaket" eine recht große, gegen die Legerichtung wirkende Rückkraft erzeugt werden kann, die dann die jeweils zuletzt gelegte Schlaufe zurückdrücken kann. Durch die Erfindung wird nun aber die jeweils zuletzt gelegte Schlaufe durch die Rückhaltekanten sicher auch gegen eine hohe Rückkraft festgehalten. Hierdurch kann vorteilhafterweise eine Verarbeitung auch mit problematischen Bandmaterialien mit hohen Arbeitsgeschwindigkeiten von bis zu 100 bis 120 m/min erfolgen.

Zweckmäßigerweise liegen die insbesondere im wesentlichen geradlinigen Rückhaltekanten auf einer gedachten Verbindungsgeraden, die ihrerseits etwa der Lage und dem Verlauf der jeweils zuletzt gelegten Zickzack-Schlaufe entspricht. Hierdurch wird die jeweils gerade mittels des Legewagens gelegte Schlaufe sofort in den Bereich gelegt, in dem die Rückhaltekanten angeordnet sind, so daß jede Schlaufe sofort durch die Rückhaltekanten festgehalten bzw. fixiert wird.

Die Andruckleiste selbst besteht vorzugsweise aus einem mechanisch einfach und schnell bearbeitbaren Material, wie insbesondere Hartpapier oder dergleichen (bekannter unter dem Warenzeichen "Pertinax"). In diesem Fall ist es besonders vorteilhaft, wenn die Rückhaltekanten jeweils Bestandteil von insbesondere lösbar mit der Andruckleiste verbundenen Einsatzelementen sind, die dann aus einem harten, gegen Reibung verschleißfesten Material, wie Stahl, bestehen können. Diese Ausgestaltung ist insofern von besonderem Vorteil, als besonders bei hohen Arbeitsgeschwindigkeiten eine nicht zu vernachlässigende Reibung von dem Bandmaterial auf die Andruckleiste ausgeübt wird. Durch die Stahl-Einsatzelemente wird somit eine wesentliche Verbesserung bezüglich der Standzeit der Vorrichtung erreicht.

Weitere vorteilhafte Ausgestaltungsmerkmale der Erfindung sind in den Unteransprüchen sowie der folgenden Beschreibung enthalten.

Anhand eines in der Zeichnung veranschaulichten, bevorzugten Ausführungsbeispiels soll im folgenden die Erfindung näher erläutert werden. Dabei zeigen:
- Fig. 1: eine perspektivische Teilansicht einer erfindungsgemäßen Vorrichtung,
- Fig. 2: eine perspektivische Prinzipansicht zur Darstellung des Legevorgangs mittels der erfindungsgemäßen Vorrichtung,
- Fig. 3: eine Ansicht von oben in Pfeilrichtung III gemäß Fig. 2 auf die erfindungsgemäße Vorrichtung (ohne "obere" Andruckleiste),
- Fig. 4: eine vergrößerte Teilansicht auf die Unterseite der erfindungsgemäßen Andruckleiste in Pfeilrichtung IV gemäß Fig. 1,
- Fig. 5: einen Teil-Längsschnitt der Andruckleiste in der Schnittebene V-V gemäß Fig. 4,
- Fig. 6: einen Querschnitt in der Schnittebene VI-VI gemäß Fig. 4,
- Fig. 7: einen Querschnitt in der Schnittebene VII-VII gemäß Fig. 4,
- Fig. 8: einen Schnitt durch die erfindungsgemäße Vorrichtung im Bereich der Schnittlinie VIII-VIII gemäß Fig. 3 (entspricht dem Schnitt VIII-VIII in Fig. 9) und
- Fig. 9: einen Querschnitt längs der Linie IX-IX in Fig.8 bzw. in Fig. 3.

In den verschiedenen Figuren der Zeichnung sind gleiche Teile stets mit den gleichen Bezugszeichen versehen und werden daher in der Regel jeweils nur einmal beschrieben.

Eine erfindungsgemäße Vorrichtung 1, wie sie in Fig. 1 bis 3 veranschaulicht ist, dient dazu, ein flexibles, insbesondere elastisch dehnbares Bandmaterial 2 in paketartig hintereinanderliegende Zickzack-Schlaufen 2a zu falten. Das gefaltete Bandmaterial 2 bzw. dessen Schlaufen 2a weist dann geradlinige, parallel aneinanderliegende Abschnitte sowie seitliche 180°-Kehren 2b auf. In Fig. 2 und 3 sind die Zickzack-Schlaufen 2a aus Gründen der besseren Übersichtlichkeit etwas auseinandergezogen dargestellt; in der Praxis liegen sie aber dicht an dicht aneinander an. Dieses so gefaltete Bandmaterial wird dann in der Textilindustrie weiter verarbeitet; es ermöglicht ein einfaches Abziehen in Richtung beliebiger Verarbeitungsmaschinen. Zudem können so gefaltete Bandmaterialien wesentlich kompakter aufbewahrt und verschickt werden, als dies beispielsweise bei Spulen möglich wäre.

Die erfindungsgemäße Vorrichtung 1 ist in Fig. 1 relativ detailliert dargestellt, im folgenden werden jedoch nur die für die vorliegende Erfindung wesentlichen Bestandteile erläutert werden. Bezüglich der übrigen, hier nicht erläuterten Ausgestaltungsmerkmale wird an dieser Stelle in vollem Umfang auf die eingangs bereits genannten Veröffentlichungen DE 31 14 395 C2 und EP 0 062 753 B1 verwiesen.

Die erfindungsgemäße Vorrichtung 1 weist eine Auflageplatte 4 für das zu faltende Bandmaterial 2 bzw. für die gefalteten Zickzack-Schlaufen 2a auf. Oberhalb der Auflageplatte 4 ist ein Legewagen 6 senkrecht zur Band-Einzugsrichtung X hin- und herbewegbar angeordnet, siehe die Pfeile Y in Fig. 2 und 3. Der Legewagen 6 weist zwei Legerollen 7 und 8 auf, die nebeneinander um zwei parallele Achsen drehbar gelagert sind. Die Drehachsen der Legerollen 7, 8 verlaufen senkrecht zur Verschieberichtung Y des Legewagens 6 sowie senkrecht zur Band-Einzugsrichtung X. Zwischen den beiden Umfangsflächen der Legerollen 7, 8 ist ein senkrechter Führungsspalt für das zu legende Bandmaterial 2 gebildet; in diesen Führungsspalt läuft das Bandmaterial 2 in Einzugsrichtung X ein. Das Bandmaterial 2 befindet sich dabei in vertikaler, d.h. aufrechter Stellung. Der Spalt zwischen den Legerollen 7, 8 ist derart bemessen, daß eine Reibungsmitnahme des Bandmaterials 2 durch die Umfangsfläche jeweils einer der beiden Legerollen 7, 8 erfolgt. Die Legerollen 7, 8 sind jeweils gleichsinnig angetrieben, wobei der Drehsinn jeweils abhängig ist von der Verschieberichtung des Legewagens 6.

Diese Abhängigkeit ist in den Fig. 2 und 3 veranschaulicht, wonach bei der Verschiebung des Legewagens 6 nach links (durchgezogener Pfeil Y) die Legerollen 7, 8 rechts herum drehen (durchgezogener Pfeil W). Bei einer Verschiebung nach rechts (gestrichelter Pfeil Y) drehen die Legerollen 7, 8 links herum (gestrichelter Pfeil W). Das Bandmaterial 2 wird hierdurch jeweils von der in Verschieberichtung hinteren Legerolle 7 bzw. 8 durch Anlage mitgenommen und eingezogen und so weitertransportiert. Durch den beschriebenen Antrieb wird eine Bandlegung in regelmäßigen Zickzack-Schlaufen 2a erreicht. Die Änderung der Drehrichtung W der Legerollen 7, 8 erfolgt jeweils am Umkehrpunkt der Verschiebebewegung des Legewagens 6. Durch das Verlegen des Bandmaterials 2 werden die gelegten Zickzack-Schlaufen paketartig weitergeschoben, d.h. in einer der Einzugsrichtung X entsprechenden Abführrichtung X' weiterbewegt.

Um das relativ schnell einlaufende Bandmaterial 2 im Verlegebereich hinter dem Legewagen 6 abzubremsen und so die Schlaufenbildung zu begünstigen, sind Bremsmittel vorgesehen, die die Längskanten des Bandmaterials 2 mit einer Andruckkraft F im Faltbereich beaufschlagen. Wesentlicher Bestandteil dieser Bremsmittel ist eine Andruckleiste 12, die im Bereich der Legerollen 7, 8 an deren Band-Austrittsseite ausgeordnet ist, und deren Länge mindestens gleich dem Bewegungsbereich des Legewagens 6 ist. Die Andruckleiste 12 verläuft hierbei parallel zur Verschieberichtung des Legewagens 6 und vorzugsweise oberhalb von diesem, so daß sie die obere Längskante des Bandmaterials 2 beaufschlagt, indem sie mit ihrer dem Band zugekehrten, unteren Andruckfläche 14 das Bandmaterial 2 etwas von oben nach unten drückt. Im dargestellten Ausführungsbeispiel wirkt die Andruckleiste 12 mit einer unteren, im Bereich der Auflageplatte 4 angeordneten Bremsleiste 16 zusammen, indem das Band bzw. dessen zuletzt gelegte Schlaufe 2a zwischen der Bremsleiste 16 und der Andruckleiste 12 praktisch eingespannt wird.

Die vorliegende Erfindung betrifft nun eine Verbesserung im Bereich der Andruckleiste 12. Hierzu wird insbesondere auf Fig. 4 bis 9 verwiesen, wonach erfindungsgemäß die Andruckleiste 12 in ihrer Band-Andruckfläche 14 über die Leistenlänge verteilt angeordnete Ausnehmungen 18 zur Bildung von Band-Rückhaltekanten 20 aufweist. Wie in Fig. 8 und 9 deutlich wird, ist somit erfindungsgemäß die Andruckfläche 14 in Längsrichtung der Andruckleiste 12 bereichsweise derart unterbrochen, daß das in Querrichtung mit der Andruckkraft F beaufschlagte Bandmaterial 2 bzw. die jeweilige Zickzack-Schlaufe 2a sich mit der Band-Längskante 22 bereichsweise in die Ausnehmungen 18 hineinwölbt und hierdurch von den Rückhaltekanten 20 festgehalten wird. Hierdurch wird effektiv eine Zurückbewegung der gerade gelegten Bandschlaufe 2a in Richtung der Zuführseite 10 vermieden.

Gemäß Fig. 4 sind die Ausnehmungen 18 derart ausgebildet und angeordnet, daß die Rückhaltekanten 20 jeweils im wesentlichen geradlinig verlaufen und hierbei insbesondere auf einer gemeinsamen gedachten Verbindungsgeraden 24 liegen, die ihrerseits etwa der Lage und dem Verlauf der jeweils zuletzt gelegten Zickzack-Schlaufe 2a entspricht. Hierbei werden die Ausnehmungen 18 in Richtung der Zuführseite 10 durch die Rückhaltekanten 20 begrenzt.

Es ist besonders vorteilhaft, wenn die Rückhaltekanten 20 jeweils Bestandteil von insbesondere lösbar mit der Andruckleiste 12 verbundenen Einsatzelementen 26 sind. Im dargestellten Ausführungsbeispiel sind die Einsatzelemente 26 mit der Andruckleiste 12 verschraubt. Die Einsatzelemente 26 bilden hierbei auch jeweils einen Teilbereich der Andruckfläche 14, wobei zweckmäßigerweise zur Verschraubung entsprechende Senkkopfschrauben 28 verwendet werden. Durch die Einsatzelemente 26 ergibt sich der Vorteil, daß eine erhöhte Verschleißfestigkeit gegen durch das Band verursachte Reibung im Bereich der Rückhaltekanten 20 erreicht werden kann, indem die Einsatzelemente 26 aus einem entsprechend verschleißfesten Material, insbesondere Stahl, bestehen. Die übrige Andruckleiste 12 kann vorteilhafterweise aus einem anderen, mechanisch leicht und schnell bearbeitbaren Material bestehen. Besonders geeignet ist Hartpapier (Phenoplast-Schichtstoff mit Papier-Harz-Träger, bekannter unter dem Warenzeichen "Pertinax").

Die die Rückhaltekanten 20 bildenden Ausnehmungen 18 sind zweckmäßigerweise als Vertiefungen bzw. Bereiche mit reduzierter Dicke der Andruckleiste 12 ausgebildet. Diese Vertiefungen erstrecken sich ausgehend von den Rückhaltekanten 20 in Einzugs- bzw. Abführrichtung X, X' gesehen, d.h. quer bzw. senkrecht zur Andruckleiste 12, vorzugsweise über die gesamte übrige Breite der Andruckleiste 12. Dabei sitzen die bevorzugt vorgesehenen Einsatzelemente 26 am "geschlossenen" Ende der Vertiefungen und füllen diese hier so aus, daß in diesem Bereich die Andruckfläche 14 durchgehend vorhanden ist.

Wie sich ferner aus Fig. 4, 5, 7 und 8 ergibt, weist die Andruckleiste 12 bevorzugt in ihrer Andruckfläche 14 jeweils in Leisten-Längsrichtung benachbart neben den die Rückhaltekanten 20 bildenden Ausnehmungen 18 weitere, insbesondere auf der die Rückhaltekanten 20 verbindenden Verbindungsgeraden 24 liegende Ausnehmungen 30 auf. Diese weiteren Ausnehmungen 30 unterstützen bzw. fördern die "wellenartige" Wölbung der Band-Längskante 22, siehe insbesondere Fig. 8. Im dargestellten Ausführungsbeispiel sind die weiteren Ausnehmungen 30 als kreisförmige Vertiefungen ausgebildet, deren Mittelpunkte etwa auf der Verbindungsgeraden 24 liegen.

Es ist ferner von besonderem Vorteil, wenn die Andruckfläche 14 der Andruckleiste 12 in Abführrichtung X' über in Leisten-Längsrichtung verlaufende, die Dicke der Andruckleiste 12 reduzierende Stufen 32 (s. hierzu insbesondere Fig. 4, 6, 7 und 9) in einen Entspannungsflächenbereich 34 übergeht, der das Bandmaterial 2 bzw. die gelegten Schlaufen 2a mit einer reduzierten Andruckkraft F' beaufschlagt. Die reduzierte Andruckkraft F' kann gegen Null gehen. Dieses Merkmal erleichtert den Weitertransport des gefalteten Schlaufenpaketes.

Gemäß Fig. 4 sind zweckmäßigerweise die zwischen der Andruckfläche 14 und dem Entspannungsflächenbereich 34 gebildeten Stufen 32 von den Rückhaltekanten 20 in Abführrichtung X' gesehen um eine Andruckstrecke A beabstandet, die vorzugsweise derart bemessen ist, daß in diesem Bereich jeweils nur eine bestimmte Anzahl (die von der Dicke des jeweils verarbeiteten Bandmaterials 2 abhängt) von Zickzack-Schlaufen 2a angeordnet ist. In der Praxis wird die Andruckstrecke A 10 bis 15 mm, insbesondere etwa 13 mm, betragen. Durch diese vorteilhafte Maßnahme wird erreicht, daß die durch die Andruckkraft F bewirkte Reibung zwischen der Andruckleiste 12 bzw. deren Andruckfläche 16 und dem Bandmaterial 2 stets so gering bleibt, daß ein Weiterschieben der paketartig aneinanderliegenden Schlaufen durch den Faltvorgang problemlos möglich ist.

Wie sich des weiteren aus Fig. 4, 5 und 8 ergibt, ist in einer vorteilhaften Ausgestaltung der Erfindung vorgesehen, daß die Andruckleiste 12 in ihren beiden den freien Enden zugekehrten Seitenbereichen des Bewegungsbereichs des Legewagens 6, d.h. in den Endbereichen der maximalen Länge der Zickzack-Schlaufen 2a, über die gesamte Leistenbreite in der Dicke derart reduziert ist, daß hier anstatt der Andruckfläche jeweils eine Entspannungsfläche 36 derart gebildet ist, daß die Zickzack-Schlaufen 2a im Bereich ihrer 180°-Kehren 2b maximal mit einer - gegenüber der eigentlichen Anpreßkraft F im Bereich der Andruckfläche 14 - reduzierten Anpreßkraft F'' beaufschlagt werden. Ähnlich wie die Kraft F' kann auch die Anpreßkraft F'' gegen Null gehen. Diese Maßnahme begünstigt die Schlaufenbildung, d.h. die Bildung der 180°-Kehren 2b.

Da die Legerollen 7, 8 als Stangenrollen ausgebildet sind (vgl. Fig. 1), ist die Andruckleiste 12 entsprechend verzahnt ausgebildet. Hierdurch wird erreicht, daß der Umfang der Legerollen 7, 8 im Legebereich etwa in der Mitte der Andruckleiste 12 verläuft. Dies bedeutet, daß die Zähne der Andruckleiste 12 etwa bis kurz vor die jeweilige Rollenmitte ragen. Zweckmäßigerweise sind die Zähne der Andruckleiste 12 abgerundet.

Gemäß Fig. 4 ist hierbei nun ferner vorgesehen, daß die einzelnen Zähne der Andruckleiste 12 durch in Leisten-Querrichtung durchgehende, rillenartige Vertiefungen 38 praktisch voneinander getrennt sind. Hierbei unterbrechen die Vertiefungen 38 ebenfalls die Andruckfläche 14, was wiederum zu einer Begünstigung des Wellenverlaufs der Band-Längskante 22 beiträgt, s. Fig. 8.

Wie sich schließlich noch aus Fig. 4 ergibt, besitzt die Andruckleiste 12 zwecks Halterung an der erfindungsgemäßen Vorrichtung 1 Senklöcher 40, die grundsätzlich in beliebigen Bereichen angeordnet sein können. Gemäß Fig. 4 ist an jedem Ende der Andruckleiste 12 ein solches Senkloch 40 angeordnet, und weitere Senklöcher 40 können im Bereich der Ausnehmungen 18 angeordnet sein.

## Patentansprüche

1. Vorrichtung (1) zum Falten eines flexiblen, kontinuierlich zugeführten Bandmaterials (2), insbesondere eines elastischen Textilbandes, in Zickzack-Schlaufen (2a), mit einem hin- und herbewegbaren Legewagen (6), der zwei mit zueinander parallelen Achsen nebeneinander angeordnete, gleichsinnig rotierend angetriebene Legerollen (7, 8) aufweist, zwischen denen das Bandmaterial (2) von einer Zuführseite (10) her eingezogen und durch die zur Band-Einzugsrichtung (X) senkrechte Hin- und Herbewegung des Legewagens (6) gefaltet sowie in einer der Einzugsrichtung (X) entsprechenden Abführrichtung (X') weiterbewegt wird, sowie mit Bremsmitteln zur Beaufschlagung der Längskanten des Bandmaterials (2) mit einer Andruckkraft (F) im Faltbereich, wobei als Bremsmittel im Bereich der Legerollen (7, 8) an deren Band-Austrittsseite eine Andruckleiste (12) angeordnet ist, deren Länge mindestens gleich dem Bewegungsbereich des Legewagens (6) ist, und die parallel hierzu verläuft,
**dadurch gekennzeichnet,** daß die Andruckleiste (12) in ihrer Band-Andruckfläche (14) über die Länge verteilt angeordnete Ausnehmungen (18) zur Bildung von Band-Rückhaltekanten (20) aufweist.

2. Vorrichtung nach Anspruch 1,
**dadurch gekennzeichnet,** daß die Ausnehmungen (18) derart ausgebildet und angeordnet sind, daß die die Ausnehmungen (18) in Richtung der Zuführseite (10) begrenzenden, insbesondere im wesentlichen geradlinigen Rückhaltekanten (20) auf einer gedachten Verbindungsgeraden (24) liegen, die ihrerseits etwa der Lage und dem Verlauf der jeweils zuletzt gelegten Zickzack-Schlaufe (2a) entspricht.

3. Vorrichtung nach Anspruch 1 oder 2,
**dadurch gekennzeichnet**, daß die Rückhaltekanten (20) jeweils Bestandteil von insbesondere lösbar mit der Andruckleiste (12) verbundenen Einsatzelementen (26) sind.

4. Vorrichtung nach Anspruch 3,
**dadurch gekennzeichnet,** daß die Einsatzelemente (26) aus einem harten, gegen Reibung verschließfesten Material, insbesondere Stahl, bestehen, wobei die Andruckleiste (12) im übrigen vorzugsweise aus einem mechanisch leicht und schnell bearbeitbaren Material, wie Hartpapier oder dergleichen, besteht.

5. Vorrichtung nach einem oder mehreren der Ansprüche 1 bis 4,
**dadurch gekennzeichnet,** daß die die Rückhaltekanten (20) bildenden Ausnehmungen (18) als Vertiefungen ausgebildet sind, die sich ausgehend von den Rückhaltekanten (20) in Einzugs- bzw. Abführrichtung (X, X') gesehen, vorzugsweise über die gesamte übrige Breite der Andruckleiste (12) erstrecken.

6. Vorrichtung nach einem oder mehreren der Ansprüche 1 bis 5,
**dadurch gekennzeichnet,** daß die Andruckleiste (12) in ihrer Andruckfläche (14) jeweils in Längsrichtung benachbart neben den die Rückhaltekanten (20) bildenden Ausnehmungen (18) weitere, insbesondere auf der die Rückhaltekanten (20) verbindenden Verbindungsgeraden (24) liegende Ausnehmungen (30) aufweist.

7. Vorrichtung nach Anspruch 6,
**dadurch gekennzeichnet,** daß die weiteren Ausnehmungen (30) als insbesondere kreisförmige Vertiefungen ausgebildet sind.

8. Vorrichtung nach einem oder mehreren der Ansprüche 1 bis 7,
**dadurch gekennzeichnet,** daß die Andruckfläche (14) der Andruckleiste (12) in Abführrichtung (X') über in Längsrichtung verlaufende, die Dicke der Andruckleiste (12) reduzierende Stufen (32) in einen eine reduzierte Andruckkraft (F') bewirkenden Entspannungsflächenbereich (34) übergeht.

9. Vorrichtung nach Anspruch 8,
**dadurch gekennzeichnet,** daß die zwischen der Andruckfläche (14) und dem Entspannungsflächenbereich (34) gebildeten Stufen (32) von den Rückhaltekanten (20) in Abführrichtung (X') gesehen um eine Andruckstrecke (A) beabstandet sind, die derart bemessen ist, daß in diesem Bereich jeweils nur eine bestimmte Anzahl von gefalteten Zickzack-Schlaufen (2a) angeordnet ist, wobei die Andruckstrecke (A) vorzugsweise 10 bis 15 mm, insbesondere etwa 13 mm, beträgt.

10. Vorrichtung nach einem oder mehreren der Ansprüche 1 bis 9,
**dadurch gekennzeichnet,** daß die Andruckleiste (12) in ihren den freien Enden zugekehrten Seitenbereichen über die gesamte Leistenbreite in der Dicke derart reduziert ist, daß anstatt der Andruckfläche jeweils eine Entspannungsfläche (36) derart gebildet ist, daß die Zickzack-Schlaufen (2a) im Bereich ihrer 180°-Kehren (2b) maximal mit einer reduzierten Anpreßkraft (F'') beaufschlagt werden.

## Claims

1. Device (1) for folding a flexible continuously supplied tape material (2), in particular an elastic textile tape, in zigzag loops (2a), with a guide carriage (6) which is movable back and forth and has two guide rollers (7, 8) which are arranged next to one another with mutually parallel axes and are driven to rotate in the same direction and between which the tape material (2) is drawn in from a supply side (10), is folded as a result of the back-and-forth movement of the guide carriage (6), taking place perpendicularly to the tape draw-in direction (X) and is moved further in a discharge direction (X') corresponding to the draw-in direction (X), and with braking means for loading the longitudinal edges of the tape material (2) with a pressure force (F) in the folding region, there being arranged as braking means in the region of the guide rollers (7, 8), on the tape exit side of the latter, a pressure bar (12), the length of which is at least equal to the range of movement of the guide carriage (6) and which runs parallel thereto, characterized in that the pressure bar (12), in its tape pressure surface (14), has recesses (18) for forming tape retention edges (20), the said recesses being arranged so as to be distributed over the length.

2. Device according to Claim 1, characterized in that the recesses (18) are designed and arranged in such a way that the, in particular, essentially rectilinear retention edges (20), delimiting the recesses (18) in the direction of the supply side (10), lie on an imaginary straight connecting line (24) which, in turn, corresponds approximately to the position and shape of the zigzag loop (2a) last folded in each case.

3. Device according to Claim 1 or 2, characterized in that the retention edges (20) are in each case an integral part of insert elements (26) connected, in particular, releasably to the pressure bar (12).

4. Device according to Claim 3, characterized in that the insert elements (26) consist of a hard material resistant to frictional wear, in particular steel, the pressure bar (12) moreover consisting preferably of a mechanically easily and quickly machinable material, such as hard paper or the like.

5. Device according to one or more of Claims 1 to 4, characterized in that the recesses (18) forming the retention edges (20) are designed as depressions which, starting from the retention edges (20), extend preferably over the entire remaining width of the pressure bar (12), as seen in the draw-in or discharge direction (X, X').

6. Device according to one or more of Claims 1 to 5, characterized in that the pressure bar (12), in its pressure surface (14), has, in each case longitudinally in the vicinity of and next to the recesses (18) forming the retention edges (20), further recesses (30) which, in particular, lie on the straight connecting line (24) connecting the retention edges (20).

7. Device according to Claim 6, characterized in that the further recesses (30) are designed as, in particular, circular depressions.

8. Device according to one or more of Claims 1 to 7, characterized in that the pressure surface (14) of the pressure bar (12) merges in the discharge direction (X'), via steps (32) running in the longitudinal direction and reducing the thickness of the pressure bar (12), into a stress-relieving surface region (34) bringing about a reduced pressure force (F').

9. Device according to Claim 8, characterized in that the steps (32) formed between the pressure surface (14) and the stress-relieving surface region (34) are spaced from the retention edges (20), as seen in the discharge direction (X'), by the amount of a pressure zone (A) which is dimensioned in such a way that in each case only a specific number of folded zigzag loops (2a) are arranged in this region, the pressure zone (A) being preferably 10 to 15 mm, in particular about 13 mm.

10. Device according to one or more of Claims 1 to 9, characterized in that the pressure bar (12) is reduced in thickness, over the entire bar width, in its side regions facing the free ends, in such a way that, instead of the pressure surface, in each case a stress-relieving surface (36) is formed, in such a way that the zigzag loops (2a) are loaded at most with a reduced pressure force (F'') in the region of their 180°-bends (2b).

## Revendications

1. Dispositif (1) pour plier une matière en bande flexible (2) acheminée en continu, en particulier, une bande textile élastique, en boucles en zigzag (2a), comprenant un chariot de pose (6) pouvant être animé d'un mouvement de va et vient et qui présente deux rouleaux de pose (7, 8) disposés l'un à côté de l'autre, avec leurs axes parallèles entre eux, et entraînés en tournant dans le même sens, entre lesquels la matière en bande (2)est attirée en provenance d'un côté d'arrivée (10) et pliée par le mouvement alternatif du chariot de pose (6) perpendiculaire à la direction (X) d'introduction de la bande, ainsi que transportée et envoyée plus loin dans une direction d'évacuation (X') qui correspond à la direction d'introduction (X), ainsi que des moyens de freinage destinés à solliciter les bords longitudinaux de la matière en bande (2) avec une force de pression (F) dans la région du pliage, dans lesquels il est prévu comme moyen de freinage, une barre de pression (12) disposée dans la région des rouleaux de pose (7, 8), sur leur côté de sortie de la bande, et dont la longueur est au moins égale à la région de déplacement du chariot de pose (6) et qui s'étend parallèlement à cette région,
caractérisé en ce que la barre de pression (12) présente des évidements (18) disposés dans sa surface (14) de pression de la bande, répartis sur la longueur, et qui servent à former des arêtes (20) de retenue de la bande.

2. Dispositif selon la revendication 1, caractérisé en ce que les évidements (18) sont conformés et disposés de manière que les arêtes de retenue (20), en particulier sensiblement rectilignes, qui limitent les évidements (18) en direction du côté d'arrivée (10) se trouvent sur une droite de jonction fictive (24) qui, de son côté, correspond à peu près à la position et au tracé de la boucle en zigzag (2a) qui a été posée en dernier lieu.

3. Dispositif selon la revendication 1 ou 2, caractérisé en ce que les arêtes de retenue (20) sont une partie constitutive d'éléments rapportés (26) qui sont en particulier fixés de façon démontable à la barre de pression (12).

4. Dispositif selon la revendication 3, caractérisé en ce que les éléments rapportés (26) sont faits d'une matière dure, résistante à l'usure par frottement, en particulier d'acier, la barre de pression (12) étant pour le reste de préférence faite d'une matière qui peut être travaillée mécaniquement, facilement et rapidement, comme le papier bakélisé ou analogue.

5. Dispositif selon une ou plusieurs des revendications 1 à 4, caractérisé en ce que les évidements (18) formant les arêtes de retenue (20) sont réalisés sous la forme d'approfondissements qui, vu en partant des arêtes de retenue (20) dans la direction d'introduction ou d'évacuation (X, X') s'étendent de préférence sur tout le reste de la largeur de la barre de pression (12).

6. Dispositif selon une ou plusieurs des revendications 1 à 5, caractérisé en ce que la barre de pression (12) présente, dans sa surface de pression (14), dans des positions adjacentes dans la direction longitudinale en supplément des évidements (18) qui forment les arêtes de retenue (20), d'autres évidements (30) situés en particulier sur la droite de jonction (24) qui relie les arêtes de retenue (20).

7. Dispositif selon la revendication 6, caractérisé en ce que les autres évidements (30) sont réalisés sous la forme d'approfondissements en particulier circulaires.

8. Dispositif selon une ou plusieurs des revendications 1 à 7, caractérisé en ce que la surface de pression (14) de la barre de pression (12) se termine, dans la direction d'évacuation (X'), par l'intermédiaire de gradins (32) qui s'étendent dans la direction longitudinale et qui réduisent l'épaisseur de la barre de pression (12), par une région de surface de détente (34) qui donne une force de pression réduite (F').

9. Dispositif selon la revendication 8, caractérisé en ce que les gradins (32) formés entre la surface de pression (14) et la région de surface de détente (34) sont espacés des arêtes de retenue (20), vu dans la direction d'évacuation (X'), d'une distance de pression (A) qui est calculée de manière que seul un nombre déterminé de boucles en zigzag pliées (2a) soit disposé dans cette région, la distance de pression (A) étant de préférence de 10 à 15 mm, en particulier d'environ 13 mm.

10. Dispositif selon une ou plusieurs des revendications 1 à 9, caractérisé en ce que, dans ses régions marginales dirigées vers les extrémités libres, la barre de pression (12) est réduite en épaisseur sur toute la largeur de la barre, de manière qu'en remplacement de la surface de pression, il se forme dans chacune une surface de détente (36) de telle manière que, dans la région de leurs retours à 180° (2b), les boucles en zigzag (2a) soient sollicitées au maximum avec une force de pression réduite (F'').
